# EUROPÄISCHE PATENTSCHRIFT

(11) **EP 4 135 910 B1**
(45) Veröffentlichungstag und Bekanntmachung des Hinweises auf die Patenterteilung: **15.05.2024**
(21) Anmeldenummer: 21716298.1
(22) Anmeldetag: 25.03.2021
(51) Int. Cl.: B07B 1/00, B07B 1/46, B07B 13/16

(54) **MOBILE KLASSIER- ODER SIEBVORRICHTUNG**
MOBILE CLASSIFYING OR SCREENING DEVICE
DISPOSITIF MOBILE DE CLASSEMENT OU DE TAMISAGE

(30) Priorität: 16.04.2020 AT 503222020
(43) Veröffentlichungstag der Anmeldung: 22.02.2023
(73) Patentinhaber: Neuson Hydrotec GmbH, 4030 Linz (AT)
(72) Erfinder: PEYFUß, Burghard, 3335 Weyer (AT)
(74) Vertreter: KLIMENT & HENHAPEL
(86) Internationale Anmeldenummer: PCT/EP2021/057843
(87) Internationale Veröffentlichungsnummer: WO 2021/209245

(56) Entgegenhaltungen:
- WO-A1-2019/076488
- CN-U- 204 602 610
- CN-U- 208 213 604
- DE-U1- 29 802 416
- NL-C2- 1 017 528
- US-A- 3 909 401
- US-A- 4 323 321
- US-A- 5 421 108
- US-A- 5 878 967

## Beschreibung

Die Erfindung betrifft eine mobile Klassier- oder Siebvorrichtung mit einem Fahrwerk und einem auf dem Fahrwerk angeordneten Gestell für eine Klassiereinrichtung mit zumindest einer Siebfläche zur Trennung eines aufgegebenen Siebguts in zumindest zwei Siebfraktionen, wobei das Fahrwerk eine in Fahrtrichtung orientierte Längsrichtung und eine senkrecht zur Längsrichtung orientierte Querrichtung aufweist, und das Gestell zwei seitliche Rahmenteile umfasst, die jeweils aus in Längsrichtung verlaufenden Längsholmen gebildet werden, die durch quer zu den Längsholmen verlaufende Stege verbunden sind und einen obersten Längsholm und einen untersten Längsholm umfassen, sowie zumindest zwei in Querrichtung verlaufende Querholme, die die beiden seitlichen Rahmenteile im Bereich ihrer jeweils untersten Längsholme miteinander verbinden, gemäß dem Oberbegriff von Anspruch 1.

Eine gattungsgemäße Klassier- oder Siebvorrichtung, welche eine mobile Klassier- oder Siebvorrichtung gemäß dem Oberbegriff des Anspruchs 1 offenbart, ist aus der CN 208213604 U bekannt. Eine Vorrichtung zur Behandlung landwirtschaftlicher Produkte wurde in der NL 1017528 C2 beschrieben. Weitere Klassier- oder Siebvorrichtungen sind in unterschiedlichen Ausführungen etwa aus der DE 298 02 416 U1, WO 2019/076488 A1, CN 204602610 U, US 3,909,401, US 5,878,967, US 5,421,108 A und der US 4,323,321 A bekannt und dienen der Trennung von Siebgut in Siebfraktionen unterschiedlicher Korngröße mithilfe von Siebflächen, dem Sieben im eigentlichen Sinn, sowie mitunter auch der Trennung in Fraktionen auf Basis anderer Eigenschaften als der Korngröße, etwa hinsichtlich der magnetischen Eigenschaften, wobei hier von einer Klassierung gesprochen wird. Sie werden mitunter auch als nachgeordnete Anlagenabschnitte nach Brechern und Zerkleinerern eingesetzt, um Materialgemische aufzubereiten und nach Möglichkeit einer Wiederverwertung zuzuführen. Hierfür besteht auch ein Bedarf an mobilen Klassier- oder Siebvorrichtungen, die zum jeweiligen Ort der gewünschten Aufbereitung bewegt werden können, um vor Ort die Trennung in unterschiedliche Fraktionen bewerkstelligen zu können und das aufbereitete Gut unter Vermeidung von Transportwegen wieder vor Ort weiterverarbeiten zu können, oder zumindest mengenmäßig reduzierte Fraktionen abtransportieren zu können.

Der Transport von Klassier- oder Siebvorrichtungen auf öffentlichen Verkehrswegen ist aber keineswegs trivial, da es sich hierbei in der Regel um große Anlagen mit bis zu 20 Metern Länge und entsprechender Breite und Aufbauhöhe handelt. Um eine Klassier- oder Siebvorrichtung auf öffentlichen Straßen transportierbar auszuführen, muss daher Rücksicht auf die Abmessungen der Vorrichtung genommen werden, was sich auch in Form entsprechend reduzierter Siebflächen auswirkt. Kleinere Siebflächen ergeben wiederum kleineren Durchsatz und somit eine reduzierte Leistungsfähigkeit der mobilen Vorrichtungen.

Bekannte Klassier- oder Siebvorrichtungen, die auf Straßen bewegt werden können, sind zudem so konstruiert, dass sie über ein Fahrwerk mit einem Fahrgestell verfügen, auf dem die funktionellen Komponenten wie Klassiereinrichtungen, Antrieb oder Karosserieelemente angeordnet sind. Um eine entsprechend geringe Aufbauhöhe sicherzustellen, werden dabei unterschiedliche Vorrichtungsteile aneinander gereiht und mit Stetigförderern in Form von Förderbändern verbunden. Insbesondere ist zumeist auch eine Beschickung der Klassiereinrichtung mit einem Förderband vorgesehen, mit dem das Siebgut der Klassiereinrichtung zugeführt wird, wodurch die Anwendbarkeit derartiger Vorrichtungen auf Siebgut mit einer Korngröße von unter 300 mm Kantenlänge beschränkt ist. Eine Ausführung mobiler Klassier- oder Siebvorrichtungen als Schwerlastsiebanlagen, die sich auch zur Aufbereitung von Siebgut mit Korngrößen über 300 mm Kantenlänge eignen, ist der Anmelderin im Stand der Technik nicht bekannt. Insbesondere sind der Anmelderin keine mobilen Klassier- oder Siebvorrichtungen bekannt, die direkt mit einem Radlader beschickt werden können, da die Aufbauhöhen bekannter Klassier- oder Siebvorrichtungen in mobiler Ausführung für eine direkte Beschickung mit einem Radlager zu hoch sind. Eine Beschickung bekannter Vorrichtungen mit einem Bagger wäre zwar theoretisch denkbar, in praktischer Hinsicht aber nachteilig, da mit einem Bagger eine kontinuierliche Beschickung im Bereich des möglichen Durchsatzes von mobilen Klassier- oder Siebvorrichtungen von beispielsweise 200t/h nicht zu bewerkstelligen ist. Die Klassier- oder Siebvorrichtung könnte somit nur sehr ineffizient betrieben werden.

Es besteht daher das Ziel der Erfindung darin eine Klassier- oder Siebvorrichtung bereitzustellen, die einerseits als mobile Anlage tauglich für einen Transport auf öffentlichen Straßen und somit möglichst kompakt ausgeführt ist, und andererseits höheren Materialdurchsatz als bekannte Ausführungen dieser Art sowie eine Anwendbarkeit als Schwerlastsiebanlage ermöglicht.

Diese Ziele werden durch die Merkmale von Anspruch 1 erreicht. Anspruch 1 bezieht sich auf eine mobile Klassier- oder Siebvorrichtung mit einem Fahrwerk und einem auf dem Fahrwerk angeordneten Gestell für eine Klassiereinrichtung mit zumindest einer Siebfläche zur Trennung eines aufgegebenen Siebguts in zumindest zwei Siebfraktionen, wobei das Fahrwerk eine in Fahrtrichtung orientierte Längsrichtung und eine senkrecht zur Längsrichtung orientierte Querrichtung aufweist, und das Gestell zwei seitliche Rahmenteile umfasst, die jeweils aus in Längsrichtung verlaufenden Längsholmen gebildet werden, die durch quer zu den Längsholmen verlaufende Stege verbunden sind und einen obersten Längsholm und einen untersten Längsholm umfassen, sowie zumindest zwei in Querrichtung verlaufende Querholme, die die beiden seitlichen Rahmenteile im Bereich ihrer jeweils untersten Längsholme miteinander verbinden. Erfindungsgemäß wird hierfür vorgeschlagen, dass die Klassiereinrichtung auf den Längsholmen gelagert ist und eine neben der Klassiereinrichtung angeordnete und auf den Längsholmen gelagerte Speicher-und Dosiereinheit für das Siebgut vorgesehen ist, die als wannenförmige Aufgaberinne mit einer im Wesentlichen horizontalen Abgaberichtung für das Siebgut von der Aufgaberinne auf die daneben liegende Siebfläche ausgeführt ist.

Die erfindungsgemäße Ausführung des Gestells ersetzt das eingangs erwähnte Fahrgestell und die darauf angeordneten Karosserieelemente und ermöglicht eine überaus kompakte Ausführung. Wird das Fahrwerk beispielsweise als Raupenfahrwerk ausgeführt, können die Rahmenteile zunächst so angeordnet werden, dass ihre vertikale Projektion mit jener des Kettenlaufwerks des Raupenfahrwerks fluchtet, sodass die für einen Straßentransport erlaubte Maximalbreite von Schwerlastfahrzeugen sowohl hinsichtlich der Spurweite des Raupenfahrwerks als auch hinsichtlich der Gesamtbreite der Vorrichtung optimal ausgenutzt werden kann. Die Siebfläche kann dadurch vergrößert werden, weil ihre Abmessung in Querrichtung so maximiert werden kann, dass sie im Bereich dieser erlaubten Maximalbreite liegt. Eine im Vergleich zu herkömmlichen Ausführungen größere Siebfläche bedeutet aber auch einen größeren Durchsatz an Siebgut und somit eine höhere Siebleistung der Klassier- oder Siebvorrichtung. Das Gestell bildet zudem einen Aufnahmeraum, der nicht nur in Querrichtung optimal ausgenutzt werden kann, sondern auch in vertikaler Richtung. Das gelingt erfindungsgemäß mittels der nebeneinander liegenden Anordnung von Klassiereinrichtung und Aufgaberinne sowie der im Wesentlichen horizontalen Abgaberichtung für das Siebgut von der Aufgaberinne auf die daneben liegende Siebfläche, die es ermöglicht, die mechanisch erregten Förderrichtungen des Siebguts in einer im Wesentlichen horizontalen Richtung zu bewerkstelligen. Unter einer im Wesentlichen horizontalen Abgaberichtung des Siebguts von der Aufgaberinne auf die Siebfläche wird dabei verstanden, dass zwar geringe Fallhöhen auftreten können, aber die Höhenlageänderung des Siebguts im Übergang von der Aufgaberinne auf die daneben liegende Siebfläche im Vergleich zur sonstigen Förderstrecke des Siebguts von der Aufgaberinne über die anschließende Siebfläche vernachlässigbar ist. Dadurch können sehr geringe Aufbauhöhen erreicht werden, sodass etwa auch eine direkte Beschickung der Aufgaberinne mit einem Radlader möglich wird. In der Aufgaberinne wird das mitunter stoßweise aufgegebene Siebgut beruhigt und dosiert der Klassiereinrichtung zugeführt. Die Klassiereinrichtung ist etwa als an sich bekannte Schwingsiebvorrichtung mit einem gerichteten, ellipsenförmigen Schwingbild ausgeführt, deren Siebfläche vorzugsweise horizontal ausgerichtet ist. Aber auch leicht steigende oder fallende Siebflächen wären denkbar. Die Siebflächen können unterschiedlich ausgeführt sein und beispielsweise in einem Schwingrahmen gehalten sein, der elastisch an einem Siebkasten gekoppelt ist, der wiederum elastisch auf Längsholme der Rahmenteile abgestützt ist. Die Klassiereinrichtung weist ferner bevorzugt zwei Siebflächen in übereinander liegenden Siebdecks auf, wobei die obere Siebfläche eine Grobfraktion mit Übergrößen von einer mittelgroben/feinsten Siebfraktion trennt, und die untere Siebfläche die mittelgrobe von der feinsten Siebfraktion trennt. Durch die Vermeidung von ansteigenden Förderbändern innerhalb der Vorrichtung sowie zur Beschickung der Klassiereinrichtung wird dabei die Aufgabe von Siebgut mit sehr großem Durchmesser, insbesondere mit Kantenlängen von über 300mm, ermöglicht, sodass die erfindungsgemäße Vorrichtung auch als Schwerlastsiebanlage einsetzbar ist.

Die Längsholme verlaufen im Wesentlichen horizontal oder weisen zumindest horizontal verlaufende Abschnitte auf und dienen vorwiegend der Lagerung der Klassiereinrichtung und der Aufgaberinne, während die auf- und abwärts führenden Stege, die die übereinander liegenden Längsholme miteinander verbinden, vorwiegend der Versteifung der Rahmenteile dienen. Die von den Längsholmen und den Stegen umrahmten Öffnungen der Rahmenteile dienen ferner zur Durchführung von in Querrichtung verlaufenden Förderern von abgetrennten Siebfraktionen, sowie als Zugangsöffnungen für Anlagenteile wie Antriebs- und/oder Hydraulikeinrichtungen, wie noch näher ausgeführt werden wird.

Auch die Querholme können sehr vorteilhaft gesetzt werden. So wird gemäß einer vorteilhaften Ausführungsform vorgeschlagen, dass die Querholme einen in Längsrichtung gesehen vor dem Fahrwerk liegenden, vorderen Querholm und einen in Längsrichtung gesehen hinter dem Fahrwerk liegenden, inneren Querholm umfassen, wobei der innere Querholm mit dem vorderen Querholm mittels zweier in Längsrichtung verlaufender Längsträger verbunden ist. Die Begriffe "vorderer" und "hinterer" dienen dabei hier und in weiterer Folge lediglich der sprachlichen Unterscheidung und beziehen sich insbesondere nicht auf eine Fahrtrichtung. Die beiden Längsträger begrenzen einen zwischen ihnen liegenden Aufnahmeraum, der den tiefsten Aufnahmeraum der gesamten Vorrichtung darstellt und ebenfalls zur Aufnahme technischer Komponenten genutzt werden kann, um die gesamte Aufbauhöhe zu verringern. Wird das Fahrwerk etwa als Raupenfahrwerk ausgeführt, so kann dieser Aufnahmeraum sogar zwischen den beiden Kettenlaufwerken des Raupenfahrwerkes angeordnet sein.

Dieser tief liegende Aufnahmeraum kann vorzugsweise dazu verwendet werden einen Stetigförderer zum Austrag der feinsten Siebfraktion anzuordnen. In entsprechender Weise wird vorgeschlagen, dass ein als Stetigförderer ausgeführter Feinfraktionsförderer für eine die feinste Siebfraktion bildende Feinfraktion vorgesehen ist, der einen horizontalen Förderabschnitt aufweist, der zwischen den beiden Längsträgern verläuft und in einem dem inneren Querholm zugewandten Endbereich der Längsträger beginnt und in einem dem vorderen Querholm zugewandten Endbereich der Längsträger in einen ansteigenden Förderabschnitt übergeht, dessen Abgabeende oberhalb des vorderen Querholms liegt. Der horizontale Förderabschnitt verläuft somit innerhalb der Vorrichtung im bodennahen Bereich, da die feinste Siebfraktion an unterster Stelle der Klassiereinrichtung gewonnen wird. Er verläuft unterhalb der Klassiereinrichtung sowie unterhalb der Aufgaberinne und geht in einem dem vorderen Querholm zugewandten Endbereich der Längsträger in einen ansteigenden Förderabschnitt über, wo sie ein vorderes Ende der Vorrichtung überragt, sodass die feinste Siebfraktion am Abgabeende vor der Vorrichtung von erhöhtem Niveau aus abgeworfen werden kann. Im Falle eines Transports der mobilen Klassier- und Siebvorrichtung muss der Feinfraktionsförderer nicht demontiert oder eingeklappt werden, sondern kann unverändert innerhalb der Vorrichtung verbleiben.

Hinsichtlich des Austrags der gröberen Siebfraktionen wird vorgeschlagen, dass die beiden Rahmenteile jeweils einen zwischen dem obersten Längsholm und dem untersten Längsholm verlaufenden, mittleren Längsholm aufweisen, der gemeinsam mit dem jeweiligen untersten Längsholm jeweils eine Austragsöffnung zur Durchführung von in Querrichtung verlaufenden Stetigförderern für gröbere Siebfraktionen bildet. Die gröberen Siebfraktionen werden in einem dem vorderen Ende der Vorrichtung abgewandten, hinteren Ende der Vorrichtung gewonnen und in seitliche Bereiche neben der Vorrichtung ausgetragen. Die Austragsöffnungen stellen auch Montageöffnungen für die Stetigförderer dar, da die Stetigförderer für die gröberen Siebfraktionen im Betriebszustand seitlich von der Vorrichtung abragen und daher im Falle eines Transports der mobilen Klassier- und Siebvorrichtung demontiert oder eingeklappt werden müssen. Mithilfe der vom mittleren Längsholm und dem untersten Längsholm gebildeten Öffnung im Gestell ist diese Demontage einfach möglich.

Die Klassiereinrichtung ist vorzugsweise auf den horizontal verlaufenden, mittleren Längsholmen gelagert, wobei sie wie erwähnt über eine elastische Lagerung auf den mittleren Längsholmen abgestützt ist. Hinsichtlich der Speicher-und Dosiereinheit wird vorgeschlagen, dass sie auf den obersten Längsholmen gelagert ist, wobei sie ebenfalls über eine elastische Lagerung auf den obersten Längsholmen abgestützt ist. Dadurch wird eine Anordnung erleichtert, bei der sich die obere Siebfläche der Klassiereinrichtung ungefähr auf Höhe der Aufgaberinne befindet, sodass eine im Wesentlichen horizontale Abgaberichtung für das Siebgut auf die Siebfläche ermöglicht wird.

Hinsichtlich der wannenförmigen Aufgaberinne wird vorgeschlagen, dass sie als einteilige Vibrationsrinne ausgeführt ist. Die Bezeichnung "einteilig" soll in diesem Zusammenhang bedeuten, dass der Wannenboden und die Wandteile der Aufgaberinne einteilig ausgeführt sind und gemeinsam bewegt werden, im Gegensatz zu einer Ausführung, bei der lediglich ein Wannenboden innerhalb an sich stationärer Wandteile bewegt wird. Die einteilige Ausführung und die Bewegung der gesamten Aufgaberinne ermöglichen einen rascheren Austrag des Siebguts auf die Klassiereinrichtung, was durch deren größeren Durchsatz ermöglicht wird. Diese Ausführung unterbindet zudem ein Verstopfen der Speicher- und Dosiereinheit, wie dies in bekannten Ausführungen immer wieder auftritt, wenn lediglich ein Wannenboden innerhalb stationärer Wandteile bewegt wird.

Um die gegenständliche Vorrichtung als Klassiervorrichtung für magnetisch anziehbare, beispielsweise eisenhaltige Materialanteile des Siebgutes weiterzuentwickeln wird des Weiteren vorgeschlagen, dass Stetigförderer zum Austrag der Siebfraktionen sowie oberhalb der Stetigförderer angeordnete Magnetabscheider zur Klassierung magnetisch anziehbarer Materialanteile der jeweils ausgetragenen Siebfraktion vorgesehen sind. Die Magnetabscheider können etwa an Halterungen vorzugsweise höhenverstellbar befestigt sein, die von den seitlichen Rahmenteilen abstehen. Alternativ können die Magnetabscheider auch direkt an den Stetigförderern befestigt sein, und zwar vorzugsweise mittels Verstellvorrichtungen, mit denen die Magnetscheider relativ zu den Stetigförderern von einer Transportstellung, in der die Magnetabscheider auf den Stetigförderern im wesentlichen aufliegen, in eine Arbeitsstellung, in der die Magnetabscheider in einem einstellbaren Abstand zu den Steigförderern angeordnet sind, verstellt werden können. Die Verstellvorrichtungen können dabei manuell-mechanisch, hydraulisch oder auch elektro-mechanisch betätigbar sein, und mittels eines Hebelwerks oder Kulissenführungen und dergleichen ausgeführt sein. In der Transportstellung ist dabei eine Demontage oder ein Einklappen der Stetigförderer mit dem jeweils an ihm befestigten Magnetabscheider möglich. Die Magnetabscheider sind oberhalb der Abgabeenden der Stetigförderer für die ausgetragenen Siebfraktionen angeordnet und heben magnetisch anziehbare Materialanteile aus der jeweils ausgetragenen Siebfraktion ab. Mithilfe der Höhenverstellbarkeit der Magnetabscheider kann auf unterschiedliche Magnetisierungseigenschaften der magnetisch anziehbaren Materialanteile abgestellt werden. Vorzugsweise können auch Schichthöhenbegrenzer oder ein Schichthöhen-Vergleichmäßiger vorgesehen sein, um die Schichthöhe der ausgetragenen Siebfraktionen für die magnetische Abscheidung optimal zu präparieren und das Absondern magnetisch anziehbarer Materialanteile somit zu verbessern. Eine Anwendungsmöglichkeit ist etwa das Klassieren von Schlacken, wo nicht nur eine Trennung in eine feinste Siebfraktion, eine mittelgrobe Siebfraktion sowie eine Grobfraktion für jeweils unterschiedliche Möglichkeiten der Wiederverwendung erfolgt, sondern auch eine Gewinnung von beispielsweise eisenhaltigen Wertstoffen. Da die Stetigförderer und die Magnetabscheider im Betriebszustand seitlich von der Vorrichtung abragen, müssen sie vor einem Transport der mobilen Klassier- und Siebvorrichtung demontiert oder eingeklappt werden. Es ist hierfür vorstellbar, die Vorrichtung mit einer schwenkkranförmigen Konstruktion und einem Hebezeug zu versehen, um eine Montage und Demontage der Magnetabscheider sowie der Stetigförderer für die gröberen Siebfraktionen zu erleichtern und auch einzelnen Bedienpersonen zu ermöglichen. Zudem wird vorgeschlagen, dass zwischen dem obersten Längsholm und dem untersten Längsholm eines Rahmenteils eine Wartungsöffnung für Antriebs- und/oder Hydraulikeinrichtungen gebildet wird. Die Wartungsöffnung kann auch für einen Austausch von Antriebs- und/oder Hydraulikeinrichtungen verwendet werden. Diese Öffnungen können freilich auch mit abnehmbaren Abdeckungen verschlossen sein, um einen Schall- und Staubschutz darzustellen. Des Weiteren ist es vorteilhaft aus Gründen des Schallschutzes lärmmindernde Materialien an den lärmerzeugenden Komponenten der Vorrichtung zu verwenden.

Interessante Weiterentwicklungen der gegenständlichen Vorrichtung werden zudem ermöglicht, indem die Längsholme und/oder die Stege zumindest abschnittsweise als Hohlprofile zur Aufnahme von Treibstoff und/oder Hydraulikflüssigkeit ausgebildet sind. Ihre Verwendung als Speicher für Treibstoff oder Hydraulikflüssigkeit ermöglicht den Verzicht auf voluminöse Tanks, wodurch wiederum kompaktere Ausführungen möglich sind. Freilich ist aber auch die Verwendung von Elektroantrieben oder Hybridantrieben möglich. Hinsichtlich der Hydraulikflüssigkeit besteht zudem der vorteilhafte Effekt, dass im Zuge des Betriebes erwärmte Hydraulikflüssigkeit durch ihre Speicherung in den außen liegenden Längsholmen und/oder Stegen gekühlt werden kann.

Die Erfindung wird in weiterer Folge anhand von Ausführungsbeispielen mithilfe der beiliegenden Figuren näher erläutert. Es zeigen hierbei die
Fig. 1 einen Längsschnitt gemäß der Schnittebene A-A (siehe Fig. 3) durch eine Ausführungsform einer erfindungsgemäßen Klassier- oder Siebvorrichtung,
Fig. 2 eine Ansicht der Klassier- oder Siebvorrichtung gemäß Fig. 1 von der in Bezug auf die Fig. 1 gesehen linken Seite,
Fig. 3 die Klassier- oder Siebvorrichtung gemäß Fig. 1 von oben gesehen,
Fig. 4 eine perspektivische Ansicht einer Ausführungsform des Gestells mit Längsträger für die Klassier- oder Siebvorrichtung gemäß Fig. 1,
Fig. 5 eine perspektivische Ansicht einer Ausführungsform des Gestells mit Längsträger und den Kettenlaufwerken des Raupenfahrwerks für die Klassier- oder Siebvorrichtung gemäß Fig. 1,
Fig. 6 eine perspektivische Ansicht der Darstellung der Fig. 5 mit hinzugefügten Stetigförderern für die Klassier- oder Siebvorrichtung gemäß Fig. 1,
Fig. 7 eine perspektivische Ansicht der Darstellung der Fig. 6 mit hinzugefügten Antriebs- und Hydraulikeinrichtungen für die Klassier- oder Siebvorrichtung gemäß Fig. 1,
Fig. 8 eine perspektivische Ansicht der Darstellung der Fig. 7 mit hinzugefügten Magnetabscheidern für die Klassier- oder Siebvorrichtung gemäß Fig. 1,
Fig. 9 eine perspektivische Ansicht der Darstellung der Fig. 8 mit hinzugefügter Klassiereinrichtung für die Klassier- oder Siebvorrichtung gemäß Fig. 1,
Fig. 10 eine perspektivische Ansicht der Darstellung der Fig. 9 mit hinzugefügter Aufgaberinne für die Klassier- oder Siebvorrichtung gemäß Fig. 1, und die
Fig. 11 eine weitere perspektivische Ansicht der Darstellung der Fig. 10.

Zunächst wird auf die Fig. 1-3 Bezug genommen, um die Funktionsweise der erfindungsgemäßen Klassier- oder Siebvorrichtung zu erläutern, bevor in weiterer Folge der Aufbau der Klassier- oder Siebvorrichtung anhand eines Ausführungsbeispiels beschrieben wird. Die gezeigte Ausführungsform verfügt über ein Fahrwerk, das als Raupenfahrwerk mit zwei Kettenlaufwerken 3 ausgeführt ist. Ferner sind die als wannenförmige Aufgaberinne ausgeführte Speicher- und Dosiereinheit 2 für das aufgegebene Siebgut SG zu sehen, sowie die daneben angeordnete Klassiereinrichtung 1. Die Klassiereinrichtung 1 ist im gezeigten Ausführungsbeispiel so ausgeführt, dass sie zwei übereinander liegende Siebdecks aufweist, die zwei Siebflächen S1, S2 bilden. Die Klassiereinrichtung 1 weist ferner einen dem oberen, ersten Siebdeck nachgeordneten Keilspaltrost 4 auf (siehe insbesondere Fig. 3). In der Aufgaberinne wird das mitunter stoßweise aufgegebene Siebgut SG beruhigt und dosiert in einer im Wesentlichen horizontalen Abgaberichtung AR (siehe Fig. 1) dem oberen Siebdeck der Klassiereinrichtung 1 zugeführt, indem die Aufgaberinne als Vibrationsrinne ausgeführt ist. Die Klassiereinrichtung 1 ist im gezeigten Ausführungsbeispiel als Schwingsiebvorrichtung mit einem gerichteten, ellipsenförmigen Schwingbild ausgeführt, sodass das Siebgut SG in der Klassiereinrichtung 1 in Bezug auf die Fig. 1 nach links bewegt wird. Dabei fällt ein Gemisch einer mittelgroben und feinen Siebfraktion MFF von der ersten, oberen Siebfläche S1 auf die darunter liegende, zweite Siebfläche S2 (siehe Fig. 1). Eine Grobfraktion GF des Siebguts SG erreicht den Keilspaltrost 4 und fällt dort auf einen darunter liegenden Grobfraktionsförderer 5, der als ein die Grobfraktion GF seitlich neben die Vorrichtung abwerfender Stetigförderer ausgeführt ist (siehe insbesondere auch Fig. 2). Jene Anteile der Siebfraktion, die zu groß sind um durch den Keilspaltrost 4 zu fallen, werden am hinteren Ende der Vorrichtung als Übergrößen ÜG abgeworfen (siehe insbesondere Fig. 1 und 3).

Das Gemisch der mittelgroben und feinen Siebfraktion MFF fällt in der Klassiereinrichtung 1 wie erwähnt von der ersten, oberen Siebfläche S1 auf die darunter liegende, zweite Siebfläche S2. Die feine Siebfraktion FF fällt auch durch die zweite Siebfläche S2 und wird auf einem darunter liegenden Feinfraktionsförderer 6 gesammelt. Der Feinfraktionsförderer 6 ist als ein Stetigförderer ausgeführt, der die Feinfraktion FF in einem horizontalen Förderabschnitt 6a in Längsrichtung der Vorrichtung bis an das vordere Ende der Vorrichtung fördert, wo er in einen ansteigenden Förderabschnitt 6b übergeht und an seinem erhöhten Abgabeende die Feinfraktion FF vor der Vorrichtung abwirft (siehe Fig. 1 und 3). Jene Fraktion der mittelgroben und feinen Siebfraktion MFF, die zu grob ist um durch die zweite Siebfläche S2 zu fallen, wird an dem in der Fig. 1 ersichtlichen, linken Ende der Klassiereinrichtung 1 als Mittelfraktion MF auf einen darunter liegenden Mittelfraktionsförderer 7 abgeworfen, der ebenfalls als Stetigförderer ausgeführt ist, der die Mittelfraktion MF seitlich neben die Vorrichtung abwirft (siehe insbesondere auch Fig. 2).

In den Fig. 1-3 ist zudem ersichtlich, dass Magnetabscheider 8 oberhalb der jeweiligen Abgabeenden der Stetigförderer für die ausgetragenen Siebfraktionen angeordnet sind, die in der gezeigten Ausführungsform an Halterungen 9 befestigt sind und magnetisch anziehbare Materialanteile aus der jeweils ausgetragenen Siebfraktion abheben. Mithilfe eines oberhalb des Abgabeendes des Grobfraktionsförderers 5 angeordneten Magnetabscheiders 8 wird die Grobfraktion GF in eine unmagnetische Grobfraktion GFᵤₘ und eine magnetische Grobfraktion GFₘ getrennt (siehe insbesondere Fig. 2). Mithilfe eines oberhalb des Abgabeendes des Mittelfraktionsförderers 7 angeordneten Magnetabscheiders 8 wird die Mittelfraktion MF in eine unmagnetische Mittelfraktion MFᵤₘ und eine magnetische Mittelfraktion MFₘ getrennt. Des Weiteren wird mithilfe eines oberhalb des Abgabeendes des Feinfraktionsförderers 6 angeordneten Magnetabscheiders 8 die Feinfraktion FF in eine unmagnetische Feinfraktion FFᵤₘ und eine magnetische Feinfraktion FFₘ getrennt (siehe insbesondere Fig. 3). Freilich ist diese Art der Klassierung nach den magnetischen Eigenschaften des Siebguts SG optional. Die Magnetabscheider 8 können vorzugsweise auch höhenverstellbar in den Halterungen 9 befestigt sein, um auf unterschiedliche Magnetisierungseigenschaften der magnetisch anziehbaren Materialanteile abstellen zu können. Vorzugsweise können auch Schichthöhenbegrenzer oder ein Schichthöhen-Vergleichmäßiger vorgesehen sein, um die Schichthöhe der ausgetragenen Siebfraktionen für die magnetische Abscheidung optimal zu präparieren und das Absondern magnetisch anziehbarer Materialanteile somit zu verbessern.

Des Weiteren sind in den Fig. 1-3 die Antriebs- und/oder Hydraulikeinrichtungen 10 für den Antrieb des Raupenfahrwerks sowie für den Antrieb der Speicher- und Dosiereinheit 2 und der Klassiereinrichtung 1 ersichtlich. In einem Tank 11 sind Treibstoffe und Hydraulikflüssigkeiten für die Antriebs- und/oder Hydraulikeinrichtungen 10 gelagert.

In weiterer Folge wird anhand der Fig. 4-11 stufenweise der Aufbau der Klassier- oder Siebvorrichtung anhand eines Ausführungsbeispiels näher erläutert. Dabei wird mit der Fig. 4 begonnen, die zunächst lediglich das Gestell mit zwei seitlichen Rahmenteilen 12.1, 12.2 und die beiden Längsträger 13.1, 13.2 zeigt. Die beiden seitlichen Rahmenteile 12 werden jeweils aus in Längsrichtung verlaufenden Längsholmen 14 gebildet, die durch quer zu den Längsholmen verlaufende Stege 15 verbunden sind und einen obersten Längsholm 14a und einen untersten Längsholm 14b umfassen, sowie einen mittleren Längsholm 14c, der zwischen dem obersten Längsholm 14a und dem untersten Längsholm 14b verläuft. Für den in der Fig. 4 gezeigten, linken Rahmenteil 12.1 werden diese Längsholme 14 als oberster Längsholm 14.1a, als unterster Längsholm 14.1b und als mittlerer Längsholm 14.1c bezeichnet. Für den in der Fig. 4 gezeigten, rechten Rahmenteil 12.2 werden diese Längsholme 14 als oberster Längsholm 14.2a, als unterster Längsholm 14.2b und als mittlerer Längsholm 14.2c bezeichnet. Die Längsholme 14 verlaufen zumindest abschnittsweise horizontal und bilden in den horizontalen Abschnitten Lagerflächen für die Klassiereinrichtung 1 und die Speicher-und Dosiereinheit 2, wie noch näher beschrieben werden wird.

Die beiden seitlichen Rahmenteile 12.1, 12.2 sind im gezeigten Ausführungsbeispiel durch insgesamt vier Querholme 16-19 miteinander verbunden, die jeweils in Querrichtung verlaufen, nämlich durch einen vorderen Querholm 16, einen inneren Querholm 17 und einen hinteren Querholm 18, die die beiden Rahmenteile 12.1, 12.2 im Bereich ihrer jeweils untersten Längsholme 14b miteinander verbinden, sowie einen oberen Querholm 19, der die beiden Rahmenteile 12.1, 12.2 oberhalb der vorgenannte Querholme 16-18 verbindet. Der vordere Querholm 16 und der innere Querholm 17 sind miteinander durch die beiden vorgenannten, in Längsrichtung verlaufenden Längsträger 13.1, 13.2 verbunden.

Die in der Fig. 4 gezeigte Anordnung bildet ein verwindungssteifes Gestell, das auf dem Raupenfahrwerk gelagert wird, wie in der Fig. 5 angedeutet wird. In der Fig. 5 sind die beiden Kettenlaufwerke 3 des Raupenfahrwerks dargestellt, wobei ersichtlich ist, dass die beiden Längsträger 13 innerhalb der beiden Kettenlaufwerke 3 und ungefähr auf derselben Höhe wie die beiden Kettenlaufwerke 3 verlaufen. Die beiden Längsträger 13 begrenzen somit einen zwischen ihnen liegenden Aufnahmeraum, der den tiefsten Aufnahmeraum der gesamten Vorrichtung darstellt.

Dieser tief liegende Aufnahmeraum nimmt den horizontalen Förderabschnitt 6a des Feinfraktionsförderers 6 zum Austrag der Feinfraktion FF auf, wie in der Fig. 6 ersichtlich ist. Dieser horizontale Förderabschnitt 6a beginnt in einem dem inneren Querholm 17 zugewandten Endbereich der Längsträger 13, und geht in einem dem vorderen Querholm 16 zugewandten Endbereich der Längsträger 13 in einen ansteigenden Förderabschnitt 6b über, der in weiterer Folge oberhalb des vorderen Querholms 16 und unterhalb des oberen Querholms 19 verläuft. Der horizontale Förderabschnitt 6a verläuft somit innerhalb der Vorrichtung im bodennahen Bereich, da die Feinfraktion FF an unterster Stelle der Klassiereinrichtung 1 gewonnen wird. Er verläuft auch unterhalb der Speicher- und Dosiereinheit 2 und erreicht erst mit dem Abgabeende des ansteigenden Förderabschnitts 6b ein erhöhtes Niveau zum Abwurf der Feinfraktion FF.

In der Fig. 6 sind ferner der Mittelfraktionsförderer 7 und der Grobfraktionsförderer 5 ersichtlich, die die gröberen Siebfraktionen an entgegengesetzten Seiten der Vorrichtung abwerfen und jeweils Austragsöffnungen der Rahmenteile 12 queren, die vom untersten Längsholm 14b, dem mittleren Längsholm 14c sowie den nächstgelegenen Stegen 15 gebildet werden. Wie bereits erwähnt wurde, stellen die Austragsöffnungen auch Montageöffnungen für den Mittelfraktionsförderer 7 und den Grobfraktionsförderer 5 dar, da diese Stetigförderer für die gröberen Siebfraktionen im Betriebszustand seitlich von der Vorrichtung abragen und daher im Falle eines Transports der mobilen Klassier- und Siebvorrichtung demontiert oder eingeklappt werden müssen. Mithilfe der vom mittleren Längsholm 14c und dem untersten Längsholm 14b gebildeten Öffnung im Gestell ist diese Demontage einfach möglich.

In der Fig. 7 ist die Anordnung der Antriebs- und/oder Hydraulikeinrichtungen 10 für den Antrieb des Raupenfahrwerks, der Speicher- und Dosiereinheit 2 sowie der Klassiereinrichtung 1 ersichtlich. In einem Tank 11 sind Treibstoffe und Hydraulikflüssigkeiten für die Antriebs- und/oder Hydraulikeinrichtungen 10 gelagert. Sowohl die Antriebs- und/oder Hydraulikeinrichtungen 10 als auch der Tank 11 sind oberhalb des horizontalen Förderabschnitts 6a des Feinfraktionsförderers 6 angeordnet, etwa auf einer Trägerplatte, wie in der Fig. 7 angedeutet ist.

In der Fig. 8 sind im Vergleich zur Fig. 7 die Magnetabscheider 8 hinzugefügt, die oberhalb der jeweiligen Abgabeenden der Stetigförderer für die ausgetragenen Siebfraktionen angeordnet sind und an Halterungen 9 befestigt sind, die wiederum an den Rahmenteilen 12 montiert sind. Mithilfe eines oberhalb des Abgabeendes des Grobfraktionsförderers 5 angeordneten Magnetabscheiders 8 wird die Grobfraktion GF in eine unmagnetische Grobfraktion GFᵤₘ und eine magnetische Grobfraktion GFₘ getrennt, wobei sowohl die unmagnetische Grobfraktion GFᵤₘ als auch die magnetische Grobfraktion GFₘ in Querrichtung der Vorrichtung abgeworfen werden. Mithilfe eines oberhalb des Abgabeendes des Mittelfraktionsförderers 7 angeordneten Magnetabscheiders 8 wird die Mittelfraktion MF in eine unmagnetische Mittelfraktion MFᵤₘ und eine magnetische Mittelfraktion MFₘ getrennt, wobei sowohl die unmagnetische Mittelfraktion MFᵤₘ als auch die magnetische Mittelfraktion MFₘ in Querrichtung der Vorrichtung abgeworfen werden. Des Weiteren wird mithilfe eines oberhalb des Abgabeendes des Feinfraktionsförderers 6 angeordneten Magnetabscheiders 8 die Feinfraktion FF in eine unmagnetische Feinfraktion FFᵤₘ und eine magnetische Feinfraktion FFₘ getrennt, wobei die unmagnetische Feinfraktion FFᵤₘ in Längsrichtung der Vorrichtung abgeworfen wird, und die magnetische Feinfraktion FFₘ in Querrichtung der Vorrichtung (siehe auch Fig. 3).

In der Fig. 9 wurde im Vergleich zur Fig. 8 die Klassiereinrichtung 1 hinzugefügt, wobei insbesondere ersichtlich ist, dass die Klassiereinrichtung 1 bei der gezeigten Ausführungsform auf horizontal verlaufenden Abschnitten der mittleren Längsholme 14c über elastische Lagerungen abgestützt ist. Die Schwingungserregung der Klassiereinrichtung 1 erfolgt mithilfe der Antriebs- und Hydraulikeinrichtung 10.

Die Fig. 10 und 11 zeigen schließlich die komplette Vorrichtung inklusive der Speicher- und Dosiereinheit 2. Die Speicher-und Dosiereinheit 2 ist auf den obersten Längsholmen 14a über elastische Lagerungen abgestützt. Die Vibrationserregung der Speicher-und Dosiereinheit 2 erfolgt ebenfalls mithilfe der Antriebs- und Hydraulikeinrichtung 10. Die Klassiereinrichtung 1 und die Speicher- und Dosiereinheit 2 sind dabei so angeordnet, dass sich die obere Siebfläche S1 der Klassiereinrichtung 1 ungefähr auf Höhe des Wannenbodens der als Aufgaberinne ausgeführten Speicher-und Dosiereinheit 2 befindet, sodass eine im Wesentlichen horizontale Abgaberichtung AR für das Siebgut SG auf die obere Siebfläche S1 ermöglicht wird.

Mithilfe der gezeigten Ausführung des Gestells und der Anordnung der Klassiereinrichtung 1 sowie der Speicher- und Dosiereinheit 2 kann die für einen Straßentransport erlaubte Maximalbreite von Schwerlastfahrzeugen sowohl hinsichtlich der Spurweite des Raupenfahrwerks als auch hinsichtlich der Gesamtbreite der Vorrichtung optimal ausgenutzt werden. Die Siebflächen S1, S2 können dadurch vergrößert werden, weil ihre Abmessung in Querrichtung so maximiert werden kann, dass sie im Bereich dieser erlaubten Maximalbreite liegt. Eine im Vergleich zu herkömmlichen Ausführungen größere Siebfläche S bedeutet aber auch einen größeren Durchsatz an Siebgut SG und somit eine höhere Siebleistung der Klassier- oder Siebvorrichtung. Zudem können sehr geringe Aufbauhöhen erreicht werden, sodass etwa auch eine direkte Beschickung der Aufgaberinne mit einem Radlader und eine Ausführung als Schwerlastsieb möglich wird.

## Patentansprüche

1. Mobile Klassier- oder Siebvorrichtung mit einem Fahrwerk und einem auf dem Fahrwerk angeordneten Gestell für eine Klassiereinrichtung (1) mit zumindest einer Siebfläche (S) zur Trennung eines aufgegebenen Siebguts (SG) in zumindest zwei Siebfraktionen, wobei das Fahrwerk eine in Fahrtrichtung orientierte Längsrichtung und eine senkrecht zur Längsrichtung orientierte Querrichtung aufweist, und das Gestell zwei seitliche Rahmenteile (12.1, 12.2) umfasst, die jeweils aus in Längsrichtung verlaufenden Längsholmen (14) gebildet werden, die durch quer zu den Längsholmen (14) verlaufende Stege (15) verbunden sind und einen obersten Längsholm (14a) und einen untersten Längsholm (14b) umfassen, sowie zumindest zwei in Querrichtung verlaufende Querholme (16, 17, 18, 19), die die beiden seitlichen Rahmenteile (12.1, 12.2) im Bereich ihrer jeweils untersten Längsholme (14b) miteinander verbinden, **dadurch gekennzeichnet, dass** die Klassiereinrichtung (1) auf den Längsholmen (14) gelagert ist und eine neben der Klassiereinrichtung (1) angeordnete und auf den Längsholmen (14) gelagerte Speicher-und Dosiereinheit (2) für das Siebgut (SG) vorgesehen ist, die als wannenförmige Aufgaberinne mit einer im Wesentlichen horizontalen Abgaberichtung (AR) für das Siebgut (SG) von der Aufgaberinne auf die daneben liegende Siebfläche (S) ausgeführt ist.

2. Mobile Klassier- oder Siebvorrichtung nach Anspruch 1, **dadurch gekennzeichnet, dass** die Querholme (16, 17, 18, 19) einen in Längsrichtung gesehen vor dem Fahrwerk liegenden, vorderen Querholm (16) und einen in Längsrichtung gesehen hinter dem Fahrwerk liegenden, inneren Querholm (17) umfassen, wobei der innere Querholm (17) mit dem vorderen Querholm (16) mittels zweier in Längsrichtung verlaufender Längsträger (13.1, 13.2) verbunden ist.

3. Mobile Klassier- oder Siebvorrichtung nach Anspruch 2, **dadurch gekennzeichnet, dass** ein als Stetigförderer ausgeführter Feinfraktionsförderer (16) für eine die feinste Siebfraktion bildende Feinfraktion (FF) vorgesehen ist, der einen horizontalen Förderabschnitt (6a) aufweist, der zwischen den beiden Längsträgern (13.1, 13.2) verläuft und in einem dem inneren Querholm (17) zugewandten Endbereich der Längsträger (13.1, 13.2) beginnt und in einem dem vorderen Querholm (16) zugewandten Endbereich der Längsträger (13.1, 13.2) in einen ansteigenden Förderabschnitt (6b) übergeht, dessen Abgabeende oberhalb des vorderen Querholms (16) liegt.

4. Mobile Klassier- oder Siebvorrichtung nach einem der Ansprüche 1 bis 3, **dadurch gekennzeichnet, dass** die beiden Rahmenteile (12.1, 12.2) jeweils einen zwischen dem obersten Längsholm (14a) und dem untersten Längsholm (14b) verlaufenden, mittleren Längsholm (14c) aufweisen, der gemeinsam mit dem jeweiligen untersten Längsholm (14b) jeweils eine Austragsöffnung zur Durchführung von in Querrichtung verlaufenden Stetigförderern für gröbere Siebfraktionen bildet.

5. Mobile Klassier- oder Siebvorrichtung nach Anspruch 4, **dadurch gekennzeichnet, dass** die Klassiereinrichtung (1) auf den mittleren Längsholmen (14c) gelagert ist.

6. Mobile Klassier- oder Siebvorrichtung nach einem der Ansprüche 1 bis 5, **dadurch gekennzeichnet, dass** die Speicher-und Dosiereinheit (2) auf den obersten Längsholmen (14a) gelagert ist.

7. Mobile Klassier- oder Siebvorrichtung nach einem der Ansprüche 1 bis 6, **dadurch gekennzeichnet, dass** die wannenförmige Aufgaberinne als einteilige Vibrationsrinne ausgeführt ist

8. Mobile Klassier- oder Siebvorrichtung nach einem der Ansprüche 1 bis 7, **dadurch gekennzeichnet, dass** Stetigförderer zum Austrag der Siebfraktionen sowie oberhalb der Stetigförderer angeordnete Magnetabscheider (8) zur Klassierung magnetisch anziehbarer Materialanteile der jeweils ausgetragenen Siebfraktion vorgesehen sind.

9. Mobile Klassier- oder Siebvorrichtung nach einem der Ansprüche 1 bis 8, **dadurch gekennzeichnet, dass** zwischen dem obersten Längsholm (14a) und dem untersten Längsholm (14b) eines Rahmenteils (12) eine Wartungsöffnung für Antriebs- oder Hydraulikeinrichtungen (10) gebildet wird.

10. Mobile Klassier- oder Siebvorrichtung nach einem der Ansprüche 1 bis 9, **dadurch gekennzeichnet, dass** die Längsholme (14) und/oder die Stege (15) zumindest abschnittsweise als Hohlprofile zur Aufnahme von Treibstoff oder Hydraulikflüssigkeit ausgebildet sind.

## Claims

1. Mobile classifying or screening device having a chassis and a frame arranged on the chassis for a classifying apparatus (1) having at least one screening surface (S) for separating a fed screening material (SG) into at least two screening fractions, wherein the chassis has a longitudinal direction oriented in the direction of travel and a transverse direction oriented perpendicular to the longitudinal direction, and the frame comprises two lateral frame parts (12.1, 12.2), each formed by longitudinal bars (14) extending in the longitudinal direction, connected by webs (15) extending transversely to the longitudinal bars (14) and comprising an uppermost longitudinal bar (14a) and a lowermost longitudinal bar (14b), and at least two transverse bars (16, 17, 18, 19) extending in the transverse direction and connecting the two lateral frame parts (12.1, 12.2) to each other in the region of their respective lowermost longitudinal bars (14b), **characterized in that** the classifying apparatus (1) is mounted on the longitudinal bars (14) and a storage and metering unit (2), which is arranged adjacent to the classifying apparatus (1) and mounted on the longitudinal bars (14), is provided for the screening material (SG) and is designed as a trough-shaped delivery channel with a substantially horizontal delivery direction (AR) for the screening material (SG) from the delivery channel onto the adjacent screening surface (S).

2. Mobile classifying or screening device according to claim 1, **characterized in that** the transverse bars (16, 17, 18, 19) comprise a front transverse bar (16) lying in front of the chassis, as seen in the longitudinal direction, and an inner transverse bar (17) lying behind the chassis, as seen in the longitudinal direction, wherein the inner transverse bar (17) is connected to the front transverse bar (16) by means of two longitudinal beams (13.1, 13.2) extending in the longitudinal direction.

3. Mobile classifying or screening apparatus according to claim 2, **characterized in that** a fine fraction conveyor (6) designed as a continuous conveyor is provided for a fine fraction (FF) forming the finest screening fraction, which conveyor has a horizontal conveying section (6a) which extends between the two longitudinal beams (13.1, 13.2) and begins in an end region of the longitudinal beams (13.1, 13.2) facing the inner transverse bar (17) and, in an end region of the longitudinal beams (13.1, 13.2) facing the front transverse bar (16), merges into a rising conveying section (6b), the discharge end of which lies above the front transverse bar (16).

4. Mobile classifying or screening device according to one of claims 1 to 3, **characterized in that** the two frame parts (12.1, 12.2) each have a central longitudinal bar (14c) extending between the uppermost longitudinal bar (14a) and the lowermost longitudinal bar (14b), which central bar, together with the respective lowermost longitudinal bar (14b), in each case forms a discharge opening for the passage of continuous conveyors, extending in the transverse direction, for coarser screening fractions.

5. Mobile classifying or screening device according to claim 4, **characterized in that** the classifying apparatus (1) is mounted on the central longitudinal bars (14c).

6. Mobile classifying or screening device according to one of claims 1 to 5, **characterized in that** the storage and metering unit (2) is mounted on the uppermost longitudinal bars (14a).

7. Mobile classifying or screening device according to one of claims 1 to 6, **characterized in that** the trough-shaped feed channel is designed as an integral vibrating chute.

8. Mobile classifying or screening device according to one of the claims 1 to 7, **characterized in that** continuous conveyors for discharging the screening fractions and magnetic separators (8) arranged above the continuous conveyors for classifying magnetically attractable material components of the respectively discharged screening fraction are provided.

9. Mobile classifying or screening device according to one of claims 1 to 8, **characterized in that** a maintenance opening for drive and/or hydraulic devices (10) is formed between the uppermost longitudinal bar (14a) and the lowermost longitudinal bar (14b) of a frame part (12).

10. Mobile classifying or screening device according to one of the claims 1 to 9, **characterized in that** the longitudinal bars (14) and/or the webs (15) are designed at least in sections as hollow profiles for receiving fuel and/or hydraulic fluid.

## Revendications

1. Dispositif mobile de triage ou de criblage avec un train de roulement et un châssis disposé sur le train de roulement pour une installation de triage (1) avec au moins une surface de crible (S) destinée à séparer une matière à cribler (SG) déposée en au moins deux fractions criblées, dans lequel le train de roulement présente un sens longitudinal orienté dans le sens de la marche et un sens transversal orienté perpendiculairement au sens longitudinal et le châssis comprend deux parties de cadre latérales (12.1, 12.2) qui sont formées chacune de longerons (14) orientés dans le sens longitudinal, qui sont reliés par des baguettes (15) orientées transversalement par rapport aux longerons (14) et qui comprennent un longeron le plus haut (14a) et un longeron le plus bas (14b), ainsi que d'au moins deux traverses (16, 17, 18, 19) orientées dans le sens transversal qui relient les deux parties de cadre latérales (12.1, 12.2) l'une à l'autre au niveau de leurs longerons les plus bas (14b), **caractérisé en ce que** l'installation de triage (1) est supportée sur les longerons (14) et il est prévu une unité de stockage et de dosage (2) de la matière à cribler (SG) disposée à côté de l'installation de triage (1) et supportée sur les longerons (14), qui est conçue comme une rigole de dépôt en forme d'auge avec une direction de dépôt (AR) sensiblement horizontale pour déposer la matière à cribler (SG) de la rigole de dépôt à la surface de crible (S) qui se trouve à côté.

2. Dispositif mobile de triage ou de criblage selon la revendication 1, **caractérisé en ce que** les traverses (16, 17, 18, 19) comprennent une traverse antérieure (16) située devant le train de roulement dans le sens longitudinal et une traverse intérieure (17) située derrière le train de roulement dans le sens longitudinal, la traverse intérieure (17) étant reliée à la traverse antérieure (16) au moyen de deux poutres longitudinales (13.1, 13.2) orientés dans le sens longitudinal.

3. Dispositif mobile de triage ou de criblage selon la revendication 2, **caractérisé en ce qu'**un convoyeur de fraction fine (16) réalisé comme un convoyeur en continu est prévu pour la fraction fine (FF) formant la fraction criblée la plus fine, qui comporte une section de transport horizontale (6a) passant entre les deux poutres longitudinales (13.1, 13.2) qui commence dans une partie d'extrémité des poutres longitudinales (13.1, 13.2) tournée vers la traverse intérieure (17) et qui est suivie, dans une partie d'extrémité des poutres longitudinales (13.1, 13.2) tournée vers la traverse antérieure (16), par une section de transport en pente ascendante (6b) dont l'extrémité de dépôt se trouve au-dessus de la traverse antérieure (16).

4. Dispositif mobile de triage ou de criblage selon l'une des revendications 1 à 3, **caractérisé en ce que** les deux parties de cadre (12.1, 12.2) comportent chacune un longeron médian (14c) passant entre le longeron le plus haut (14a) et le longeron le plus bas (14b), qui forme avec le longeron le plus bas (14b) correspondant une ouverture d'extraction pour le passage de convoyeurs en continu passant dans le sens transversal pour des fractions criblées plus grosses.

5. Dispositif mobile de triage ou de criblage selon la revendication 4, **caractérisé en ce que** l'installation de triage (1) est supportée sur les longerons médians (14c).

6. Dispositif mobile de triage ou de criblage selon l'une des revendications 1 à 5, **caractérisé en ce que** l'unité de stockage et de dosage (2) est supportée sur les longerons les plus hauts (14a).

7. Dispositif mobile de triage ou de criblage selon l'une des revendications 1 à 6, **caractérisé en ce que** la rigole de dépôt en forme d'auge est réalisée comme une rigole vibrante en une seule partie.

8. Dispositif mobile de triage ou de criblage selon l'une des revendications 1 à 7, **caractérisé en ce que** des convoyeurs en continu sont prévus pour extraire les fractions criblées, ainsi que des séparateurs magnétiques (8) disposés au-dessus des convoyeurs en continu pour le triage des composantes métalliques magnétisables de la fraction criblée en cours d'extraction.

9. Dispositif mobile de triage ou de criblage selon l'une des revendications 1 à 8, **caractérisé en ce qu'**une ouverture d'entretien est prévue entre le longeron le plus haut (14a) et le longeron le plus bas (14b) d'une partie de cadre (12) pour des dispositifs d'entraînement ou hydrauliques (10).

10. Dispositif mobile de triage ou de criblage selon l'une des revendications 1 à 9, **caractérisé en ce que** les longerons (14) et/ou les baguettes (15) sont au moins en partie conformés comme des profilés creux pour recevoir du carburant ou du liquide hydraulique.
